# EUROPÄISCHE PATENTSCHRIFT

(11) **EP 2 681 055 B1**
(45) Veröffentlichungstag und Bekanntmachung des Hinweises auf die Patenterteilung: **21.01.2015**
(21) Anmeldenummer: 12707529.9
(22) Anmeldetag: 01.03.2012
(51) Int. Cl.: B42D 25/00, B42D 15/00

(54) **VERFAHREN UND SICHERHEITSELEMENT ZUR SPEICHERUNG EINER INFORMATION MIT HILFE VON MIKROKANÄLEN IN EINEM SUBSTRAT**
METHOD AND SECURITY ELEMENT FOR STORING INFORMATION BY MEANS OF MICROCHANNELS IN A SUBSTRATE
PROCÉDÉ ET ÉLÉMENT DE SÉCURITÉ DESTINÉS À STOCKER UNE INFORMATION À L'AIDE DE MICROCANAUX DANS UN SUBSTRAT

(30) Priorität: 01.03.2011 DE 102011004933
(43) Veröffentlichungstag der Anmeldung: 08.01.2014
(73) Patentinhaber: Bundesdruckerei GmbH, 10969 Berlin (DE)
(72) Erfinder: KULIKOVSKA, Olga, 14165 Berlin (DE); PAESCHKE, Manfred, 16348 Wandlitz (DE); DRESSEL, Olaf, 14641 Wustermark (DE); FISCHER, Jörg, 13053 Berlin (DE); LEOPOLD, André, 10119 Berlin (DE)
(74) Vertreter: Bressel, Burkhard
(86) Internationale Anmeldenummer: PCT/EP2012/053514
(87) Internationale Veröffentlichungsnummer: WO 2012/117056

(56) Entgegenhaltungen:
- EP-A2- 1 997 643
- WO-A1-00/43216
- WO-A1-2012/046213

## Beschreibung

Die Erfindung betrifft allgemein Sicherheitselemente für Wert- und/oder Sicherheitsdokumente, insbesondere ein Verfahren zum Herstellen eines Sicherheitselements, welches mindestens ein in einem zusammenhängenden flächigen Bereich für Licht opakes Substrat umfasst, in dem mit Hilfe von Mikrokanälen eine Information gespeichert wird. Ferner betrifft die Erfindung ein entsprechendes Sicherheitselement für ein Wert- und/oder Sicherheitsdokument.

Ein Sicherheitselement ist eine Entität, welche mindestens ein Sicherheitsmerkmal umfasst, welches eine Nachahmung, Verfälschung, eine Kopie oder Manipulation des Sicherheitselements selbst oder eines Gegenstands, in oder auf dem das Sicherheitselement angebracht ist, schützen soll. Dokumente, welche mindestens ein Sicherheitsmerkmal und/oder ein Sicherheitselement aufweisen, werden als Sicherheitsdokumente bezeichnet. In der Regel umfassen Sicherheitsdokumente eine Vielzahl von unterschiedlichen Sicherheitsmerkmalen und/oder Sicherheitselementen. Sicherheitsdokumente umfassen beispielsweise ID-Dokumente, Reisepässe, Visa, Personalausweise, Identitätskarten, Führerscheine, Fahrzeugscheine, Fahrzeugbriefe, Zulassungsbescheinigungen, Firmenausweise, Zutrittskarten, Bankkarten oder Kreditkarten aber auch gegen eine Verfälschung gesicherte Etiketten, Eintrittskarten oder Ähnliches, um nur einige aufzuzählen.

Eine Untergruppe der Sicherheitsdokumente, welche zusätzlich einen Wert verkörpern, wird auch als Gruppe der Wertdokumente bezeichnet. Die Gruppe der Wertdokumente umfasst u.a. Banknoten, Postwertzeichen, Steuermarken, Aktien, Wertpapiere, Frachtbriefe und Ähnliches, um ebenfalls nur einige zu nennen.

Aus dem Stand der Technik ist eine Vielzahl von Sicherheitsmerkmalen und Sicherheitselementen bekannt, in denen eine Information codiert wird, die durch das Sicherheitsmerkmal bzw. Sicherheitselement gegen ein Nachahmen, Duplizieren oder gegen ein Verfälschen geschützt werden soll. Eine erhöhte Sicherheit gegen Verfälschungen und Manipulationen erhält man dadurch, dass die Information, welche durch das Sicherheitsmerkmal oder Sicherheitselement geschützt wird, individuell für das jeweilige Sicherheitselement bzw. das Sicherheitsdokument gewählt wird, in welche das Sicherheitselement integriert wird oder ist. Für jedes zu fälschende Sicherheitselement ist dieses dann individuell für das jeweilige Sicherheitsdokument bzw. Sicherheitselement zu fälschen.

Eine Gruppe von Sicherheitselementen wird ausgebildet, indem Aussparungen oder Perforationen in ein Substrat eingebracht werden.

Aus der FR 2 564 622 A1 ist ein Verfahren zum Herstellen von Ausweisdokumenten bekannt, die Angaben aufweisen, die das Identifizieren oder Erkennen wenigstens eines Inhabers ermöglichen. Das dort beschriebene Verfahren umfasst das Übertragen von solchen Angaben auf einen festen Träger in Form mindestens einer Menge von Punkten, die als Vertiefungen oder Erhebungen in diskreten Intervallen verteilt sind. Ein erster Satz solcher Punkte stellt beispielsweise ein Passfoto des Inhabers dar. Ein zweiter Satz von Punkten kann beispielsweise verschiedene Symbole, beispielsweise Buchstaben, Zahlen oder andere grafische Symbole umfassen, die die Identität, eine Adresse oder weitere Informationen über den Nutzer angeben. Die Punkte können durch ein gesteuertes Eindringen eines Werkzeugs in das Medium des Substrats oder über eine Wechselwirkung mit einem Laser ausgebildet werden. Die Punkte werden beispielsweise als Vertiefungen in regelmäßigen Intervallen angeordnet. Um Kontraste zwischen helleren und dunkleren Abschnitten zu erhalten, ist vorgeschlagen, bei konstantem Abstand der Punkte deren Querschnitt zu variieren. Eine andere Ausführungsform sieht vor, dass Vertiefungen einheitlicher Tiefe hergestellt werden und die Dichte der Punkte variiert wird. Die Punkte können auch als Durchgangslöcher durch das Substrat ausgebildet sein.

Ein ähnliches Sicherheitsmerkmal ist aus der EP 0 936 975 B1 bekannt, bei dem ein Dokument gegen Fälschungen geschützt wird, indem es ein Sicherheitsmerkmal in Form eines Perforationsmusters umfasst und das Perforationsmuster Löcher unterschiedlicher Größe umfasst, wobei sich das Perforationsmuster über eine geschlossene Oberfläche des Dokuments erstreckt und ein Passbild repräsentiert. Das Perforationsmuster ist mittels Laserlicht erzeugt.

Bei diesen beschriebenen Ausführungsformen kann die Information unmittelbar über ein Betrachten des Perforationsmusters, beispielsweise im Durchlicht, verifiziert werden. Nachteilig ist es, dass durch ein Zufügen oder Verändern einzelner Löcher in den Perforationsmustern die gespeicherte Information deutlich verändert werden kann.

Aus der DE 199 34 434 A1 sind ein Wert- und Sicherheitsdokument mit Perforierungen bekannt, bei denen Mikrokanäle als zusätzlicher Sicherheits- und Echtheitsnachweis angeordnet sind. Es sind Ausführungsformen beschrieben, bei denen die Mikrokanäle in unterschiedlichem Winkel zur Oberfläche des Wert- und/oder Sicherheitsdokuments eingebracht sind. Es sind Ausführungsformen beschrieben, bei denen durch die unterschiedliche Neigung der Mikrokanäle gegenüber einer Oberflächennormale erreicht werden soll, dass auch unterschiedliche Betrachtungsrichtungen existieren und aus den jeweiligen Betrachtungsrichtungen immer nur die Mikrokanäle der Mikroperforation erkennbar sind, deren Kanalachse im Wesentlichen mit einer Betrachtungsrichtung fluchtet. Auch die in der DE 199 34 434 A1 beschriebenen Ausführungsformen lassen sich teilweise nachträglich dadurch manipulieren, dass zusätzliche Mikroperforationen unter der entsprechend notwendigen Neigung gegenüber der Oberflächennormale zugefügt werden.

Auch aus der WO 00/43216 A1 ist ein Sicherheitsdokument mit einem Perforationsmuster bekannt, Ferner ist aus der WO 2012/046213 A1, welches Stand der Technik nach Artikel 54(3) EPÜ ist, ein Sicherheitsdokument bekannt, welches jedoch nicht offenbart, dass das an Oberflächen des opaken Substrates entstehende Perforationsmuster nicht unmittelbar den Informationsgehalt der gespeicherten Information darstellt.

Der Erfindung liegt die technische Aufgabe zugrunde, ein neuartiges Sicherheitselement und ein Verfahren zu dessen Herstellung zu schaffen, welches eine Informationsspeicherung auf andere Art und Weise bewerkstelligt, vorzugsweise gegen nachträgliche unbemerkte Manipulationen gut geschützt ist und dennoch eine Verifikation zuverlässig ohne einen allzu großen Aufwand ermöglicht.

### Grundgedanke der Erfindung

Der Erfindung liegt der Gedanke zugrunde, die Information in Form von Lichtstrahlrichtungen, welche in einem optischen Abbildungsprozess auftreten, zu codieren, wobei die Lichtausbreitungsrichtungen in Form von transparenten Kanälen in einem zumindest flächig ausgedehnten opaken Substrat "ausgebildet" werden. Durch die in dem ansonsten opaken Substrat oder opaken Volumenbereich eines Substrats ausgebildeten transparenten Kanäle werden somit Lichtausbreitungsrichtungen vorgegeben, welche in ihrer Gesamtheit eine Information speichern, die mittels einer Abbildungsoptik in eine grafisch wahrnehmbare Darstellung überführt werden kann, aus der der Informationsgehalt visuell oder, sofern eine Abbildung der grafischen Darstellung erfasst wird, maschinell erfasst werden kann.

Vorteilhaft an der Form der Speicherung ist es, dass das Perforationsmuster selbst, welches an Oberflächen des Substrates entsteht, nicht unmittelbar die gespeicherte Information bzw. dessen Informationsgehalt darstellt und somit eine Manipulation über ein Zufügen weiterer transparenter Kanäle deutlich erschwert ist. Für eine Manipulation oder Fälschung ist es notwendig, zumindest die für die Verifikation notwendige Abbildungsgeometrie zu kennen und bei einem Einbringen von zusätzlichen transparenten Kanälen, sofern dies überhaupt möglich ist, zu berücksichtigen. Um zusätzliche transparente Kanäle in dem Substrat ausbilden zu können, muss für die entsprechende Kanalneigung ein Volumenbereich des Substrats existieren, der frei von den bereits existierenden unterschiedlich geneigten transparenten Kanälen ist.

### Definitionen

Als Sicherheitselement wird jede physische Entität aufgefasst, die mindestens ein Sicherheitsmerkmal umfasst.

Ein Sicherheitsmerkmal ist ein Merkmal, welches ein Nachahmen, Duplizieren, Verfälschen oder Ähnliches eines Gegenstandes zumindest erschwert oder unmöglich macht.

Sicherheitsdokumente sind solche Dokumente, welche mindestens ein, vorzugsweise mehrere, insbesondere unterschiedliche, Sicherheitsmerkmale und/oder Elemente umfassen. Gemäß der obigen Definition eines Sicherheitselements stellt jedes Sicherheitsdokument selbst auch ein Sicherheitselement dar.

Als Wertdokumente wird eine Gruppe von Sicherheitsdokumenten bezeichnet, die einen Wert verkörpern. Eine genaue Abgrenzung zwischen Wertdokumenten und solchen Sicherheitsdokumenten, die keine Wertdokumente darstellen, ist in manchen Bereichen schwierig, da beispielsweise Bank- oder Kreditkarten häufig selbst keinen unmittelbaren Wert verkörpern, jedoch die Möglichkeit einräumen, über größere Geldbeträge zu verfügen. Eine genaue Abgrenzung ist nicht erfindungswesentlich.

Als transparent wird ein Gegenstand oder ein Raumgebiet bezeichnet, welches Licht, d.h. elektromagnetische Strahlung, einer Wellenlänge oder eines Wellenlängenbereichs in Form gerichteter Strahlung passieren lässt. Eine gerichtete Strahlung weist eine Intensitätsverteilung auf, die nur in einem zusammenhängenden begrenzten Raumwinkelbereich eine hohe Intensität aufweist. Unter den übrigen Raumwinkeln ist die Intensität wesentlich, in der Regel um mehrere Größenordnungen, schwächer, vorzugsweise nahe null. Tritt eine solche gerichtete Strahlung durch ein transparentes Material, so bleibt die Eigenschaft erhalten, dass die Intensität in einem begrenzten Raumwinkelbereich konzentriert ist. Der Raumwinkelbereich kann sich zwar vergrößern, eine nennenswerte diffuse Streuung tritt jedoch nicht auf. Eine Abschwächung hinsichtlich einer Intensität der durch den transparenten Bereich bzw. das transparente Raumgebiet tretenden Strahlung kann jedoch auftreten. Durch ein transparentes Material hindurch ist eine Abbildung gemäß der geometrischen Optik möglich.

Als transluzent wird hingegen ein Material bezeichnet, bei dem die beschriebene Eigenschaft der Erhaltung der Richtungscharakteristik nicht mehr vorliegt. Hauptsächlich durch diffuse Streuung wird aus einer ursprünglich gerichteten Strahlung, eine Strahlung, deren Intensitätsverteilung in einem großen Raumwinkelbereich eine deutlich wahrnehmbare Intensität aufweist. Eine Intensitätsüberhöhung in dem oder um den Winkelbereich, der der mit der ursprünglichen Ausbreitungsrichtung der gerichteten Strahlung assoziiert werden kann, ist zwar möglich, beträgt aber nicht mehr mehrere Größenordnungen.

Als opak wird die Eigenschaft bezeichnet, welchen einen Durchtritt von Licht, d.h. elektromagnetischer Strahlung, zumindest für eine Wellenlänge oder einen oder mehrere Wellenlängenbereiche unterbindet. Für die Angabe, ob ein Gegenstand oder ein Raumgebiet transparent oder opak ist, ist es von Bedeutung, dass die Wellenlänge oder der Wellenlängenbereich angegeben wird, für den diese Eigenschaften untersucht werden oder gelten. Es gibt eine Vielzahl von Materialien, welche beispielsweise im sichtbaren Wellenlängenbereich transparent, jedoch im ultravioletten Wellenlängenbereich opak sind.

Unter einem Kanal im Sinne der Erfindung wird ein Raumgebiet verstanden, welches mindestens eine Achse aufweist, welche gradlinig durch das Raumgebiet verläuft. Ein in einem opaken Substrat ausgebildeter transparenter Kanal stellt in dem Substrat ein das Substrat durchdringendes Raumgebiet dar, welches für Licht mindestens einer Wellenlänge oder eines Wellenlängenbereichs transparent ist, für den das Substrat ansonsten opak ist, wobei das Raumgebiet geometrisch so ausgebildet ist, dass dieses einen Lichtdurchtritt entlang einer gradlinig durch das Raumgebiet verlaufenden Richtung oder eines eng begrenzten Raumwinkelbereichs um diese gradlinig durch das Raumgebiet verlaufende Richtung begünstigt und übrige Ausbreitungsrichtungen von Licht durch den Kanal hindurch erschwert oder unmöglich macht.

Ein zumindest in einem zusammenhängenden Volumenbereich opakes Substrat ist ein Substrat, welches einen zusammenhängenden Volumenbereich umfasst, der gemessen parallel zur Oberflächennormale des Substrats eine endliche, von null verschiedene Ausdehnung aufweist und bei dem zumindest dessen Eintritts- und Austrittsfläche für Licht zumindest einer Wellenlänge oder eines Wellenlängenbereichs, das parallel zu Oberflächennormale auf den Volumenbereich auftrifft, opak ausgebildet sind. Die Ein- und Austrittsfläche sind die Begrenzungsflächen des Volumenbereichs, die eine gedachte Gerade schneidet, entlang derer sich gerichtetes Licht durch den Volumenbereich ausbreiten würde, sofern dieser Volumenbereich transparent wäre. Vorzugsweise ist der Volumenbereich in seinem gesamten Volumen opak ausgebildet. Eine als koextrudierte Folie ausgebildete Substratschicht, welche an planparallelen Oberflächen opak und in einem hierzwischen liegenden inneren Volumenbereich transparent ausgebildet ist, stellt somit eine Substrat dar, das in einem zusammenhängenden Volumenbereich im Sinne der hier gegebenen Definition opak ist. Auch in ihrem gesamten Volumen opak ausgebildete Folien stellen ein zumindest in einem zusammenhängenden Volumenbereich opakes Substrat dar.

Eine Information kann auf vielfältige unterschiedliche Art und Weise repräsentiert oder gespeichert sein. Ein Begriff, wie beispielsweise das Wort "Haus", kann beispielsweise über die gedruckten Buchstaben H-a-u-s in Form von Druckerschwärze auf einem weißen Papier dargestellt und gespeichert sein. Ebenso ist es möglich, dieselbe Information als Brailleschrift zu codieren, d.h. in Form einzelner kreisförmiger Erhebungen über einer ansonsten glatten Oberfläche. Andere mögliche Darstellungsformen bestehen in einer Binärcodierung der einzelnen Schriftzeichen, beispielsweise gemäß dem ASCII-Code oder dem Uni-Code. Auch wenn die Ausgestaltung der Speicherung unterschiedlich ist, ist allen diesen gemein, dass diese denselben Informationsgehalt, nämlich den Sinngehalt des Begriffs Haus, umfassen. In der Darstellung, bei der dieser Begriff mittels der Schriftzeichen H-a-u-s mit Druckerschwärze auf einem beispielsweise weißen Hintergrund dargestellt ist, ist dieser Informationsgehalt visuell für einen Menschen oder nach Erfassung einer Abbildung maschinell beispielsweise über eine Mustererkennung, wie sie in verschiedenen OCR-Programmen umgesetzt ist, zu erkennen und auszuwerten.

Licht ist elektromagnetische Strahlung eines vorgegebenen Wellenlängenbereichs, beispielsweise des sichtbaren Wellenlängenbereichs. Licht kann jedoch auch UV-Strahlung, IR-Strahlung sein oder eine Kombination von Strahlung unterschiedlicher Wellenlängenbereiche umfassen.

Ein Richtungsvektor ist ein Vektor, der eine Orientierung im dreidimensionalen Raum angibt.

Wird einem Richtungsvektor zusätzlich ein Punkt im dreidimensionalen Raum zugeordnet, so wird dieses sich ergebende mathematische Objekt hier als Raumvektor bezeichnet. Mathematisch definiert im Raumvektor eine Strecke sowie eine Richtung im dreidimensionalen Raum. Jedem Raumvektor kann im dreidimensionalen Raum genau eine Gerade zugeordnet werden. Dieses ist die Gerade, auf der der Raumvektor liegt. Eine Länge des Raumvektors ist unerheblich, so dass Raumvektoren als gleich angesehen werden, die auf derselben Geraden liegen.

Zur Veranschaulichung kann man sich als Raumvektor ein Objekt vorstellen, welches durch einen Raumpunkt, beispielsweise ein Punkt in der Oberflächenebene eines Substrats, und einen Richtungsvektor charakterisiert ist.

Eine Charakterisierung eines transparenten Kanals über einen Raumvektor erfolgt beispielsweise so, dass der Raumpunkt in einer Eintrittsoberfläche des Substrats die Lage einer Eintrittsöffnung festlegt und der Richtungsvektor die Orientierung einer Kanalachse angibt.

### Bevorzugte Ausführungsformen

Es wird ein Verfahren zum Herstellen eines Sicherheitselements, welches gemäß einer bevorzugten Ausführungsform als Sicherheitsdokument ausgebildet ist, vorgeschlagen, welches die Schritte umfasst: Bereitstellen eines Substrat, das zumindest in einem zusammenhängenden Volumenbereich opak für Licht ausgebildet ist, Bereitstellen einer zu speichernden Information in Form eines Satzes von Orientierungen oder Richtungsvektoren, Speichern der Information in dem Substrat, indem transparente Kanäle in dem opaken Substrat innerhalb des zusammenhängenden Volumenbereichs ausgebildet werden, so dass jeder der Orientierungen oder jedem der Richtungsvektoren mindestens einer der transparenten Kanäle zugeordnet ist, vorzugsweise jeder der Orientierungen oder jedem der Richtungsvektoren jeweils mehrere der transparenten Kanäle zugeordnet sind, wobei jeder der Kanäle jeweils einen Durchtritt von Licht entlang eines dem jeweiligen Kanal zugeordneten Raumvektors begünstigt, vorzugsweise ausschließlich entlang des dem jeweiligen Kanal zugeordneten Raumvektors zulässt, der kollinear zu der Orientierung oder dem Richtungsvektor ist, der oder dem der jeweilige transparente Kanal zugeordnet ist. Als ein Richtungsvektor wird ein Vektor angesehen, der eine Orientierung im dreidimensionalen Raum angibt. Als ein Raumvektor wird ein Objekt angesehen, das neben einer beispielsweise durch einen Richtungsvektor festgelegten Orientierung zusätzlich ein Punkt im Raum angibt ist, beispielsweise einen Durchtrittspunkt einer mit dem Richtungsvektor zusammenfallenden Geraden durch eine vorgegebene Ebene, beispielsweise eine Oberfläche des opaken Substrats. Kanäle, die beispielsweise in dem opaken Substrat ausgebildet sind und dieselbe Orientierung bezüglich der Oberfläche bzw. einer Oberflächennormale des Substrats aufweisen und somit dieselbe Orientierung besitzen, d.h. kollinear zu einem Richtungsvektor sind, welcher die Orientierung im Raum angibt, unterscheiden sich durch die Durchtrittspunkte von Geraden, welche mit den entsprechenden Raumvektoren hinsichtlich ihrer Orientierung zusammenfallen. Ohne Beschränkung der Allgemeinheit wird im Folgenden angenommen, dass die Raumvektoren jeweils durch einen Punkt in der Oberflächenebene des opaken Substrats und die jeweilige Orientierung, d.h. einen Richtungsvektor, charakterisiert sind. Ein entsprechend des vorgeschlagenen Verfahrens hergestelltes Sicherheitselement für ein Sicherheitsdokument umfasst mindestens ein Substrat, das zumindest in einem zusammenhängenden Volumenbereich opak für Licht ausgebildet ist, wobei innerhalb des opaken Volumenbereichs des Substrats transparente Kanäle zur Speicherung einer Information ausgebildet sind, wobei vorgesehen ist, dass die transparenten Kanäle so ausgebildet sind, dass jeder der Kanäle jeweils einen Durchtritt von Licht entlang eines dem transparenten Kanal zugeordneten Raumvektors begünstigt, vorzugsweise ausschließlich entlang des dem transparenten Kanal zugeordneten Raumvektors zulässt, wobei die Kanäle so ausgebildet sind, dass entlang der Raumvektoren durch die transparenten Kanäle des Substrats hindurchtretendes Licht mittels einer vorgegebenen Abbildungsoptik auf einem in einer vorgegebenen Orientierung zur Abbildungsoptik angeordneten Schirm in eine grafische Darstellung abbildbar ist, so dass ein Informationsgehalt der gespeicherten Information aus der grafischen Darstellung erfasst werden kann. Ein Vorteil der Erfindung besteht darin, dass die Eintritts- und/oder Austrittsöffnungen der transparenten Kanäle Muster darstellen, sofern diese wahrnehmbar sind, welche nicht die gespeicherte Information grafisch abbilden. Die gespeicherte Information ist vielmehr erst visuell wahrnehmbar, wenn Licht zur Verfügung gestellt wird, so dass dieses entlang der durch die Raumvektoren der einzelnen transparenten Kanäle vorgegebenen Richtungen durch das opake Substrat hindurchtritt und mittels einer vorgegebenen Abbildungsoptik auf einen Schirm abgebildet wird. Auf dieser ergibt sich dann eine grafische Darstellung, deren Informationsgehalt durch einen menschlichen Nutzer erfassbär ist. Alternativ kann eine Abbildung der grafischen Darstellung erfasst und maschinell ausgewertet werden, beispielsweise mittels einer Mustererkennung und eines Vergleichs mit vorgegebenen Daten.

Vorzugsweise werden die transparenten Kanäle mittels Laserstrahlung in Form von Mikrokanälen in dem opaken Substratbereich ausgebildet. Dies bedeutet, dass Material aus dem opaken Substrat mittels Laserablation entfernt wird. Hierdurch werden in dem opaken Substrat bzw. einem flächig ausgedehnten opaken Bereich Durchgangslöcher geschaffen, welche kein opakes Substratmaterial mehr enthalten. Als Mikrokanäle werden Kanäle bezeichnet, deren Querschnittsflächen Abmessungen im Mikrometerbereich, vorzugsweise im Bereich zwischen 30 - 500 µm, bevorzugter zwischen 30 - 100 µm und am bevorzugtesten zwischen 75 - 300 µm betragen. Besonders bevorzugt weisen die Mikrokanäle kreisförmige oder elliptische Querschnittsflächen auf. Die Angaben hinsichtlich einer Dimensionierung der Mikrokanäle beziehen sich jeweils auf ihren Zustand vor dem Ausführen der Lamination. Allgemein gilt, dass eine Richtungsselektion zunimmt, je geringer eine Querschnittsfläche des einen Mikrokanals senkrecht zu seiner Längserstreckung im Verhältnis zu der Länge des Kanals entlang dieser Längserstreckung ist. Bei vorgegebener Materialstärke des opaken Volumenbereichs steigt die Winkelselektion somit mit der Abnahme des Durchmessers. Zugleich nimmt auch die Intensität des Lichts ab, die diesen Kanal bei vorgegebener Beleuchtung passiert. Dieser Intensitätsverlust kann jedoch durch ein Zufügen von Mikrokanälen kompensiert werden, die dieselbe Orientierung aufweisen.

Alternativ zur Formung durch Laserstrahlung sind mechanische Verfahren, z.B. Stanzen, möglich.

Ein Vorteil der Ausbildung der transparenten Kanäle als Mikrokanäle besteht darin, dass diese in ihrer Gesamtheit bei einer Betrachtung sowohl im Auflicht als auch im Durchlicht quasi nicht zeitgleich wahrnehmbar sind, da diese unter unterschiedlichen Richtungen in dem Substrat ausgebildet sind. Aus einer Betrachtungsrichtung, welche einer der Orientierungen, d.h. einem der Richtungsvektoren, entspricht, die in dem Satz der Orientierungen bzw. Richtungsvektoren enthalten sind, sind jeweils nur die transparenten Kanäle bzw. Mikrokanäle beobachtbar, welchen ein Raumvektor zugeordnet ist, d.h. die durch einen Raumvektor charakterisiert sind, der kollinear zu der jeweiligen Orientierung ist. Die gespeicherte Information erschließt sich jedoch lediglich durch die Gesamtheit der in dem Dokument ausgebildeten Orientierungen.

Bei einer bevorzugten Ausführungsform werden somit die transparenten Kanäle als Mikroperforation ausgebildet, wobei die einzelnen Perforationslöcher die transparenten Kanäle darstellen und diese unter unterschiedlichen Richtungen in dem Substrat ausgebildet sind und dieses durchdringen. Vorzugsweise wird das Substrat als opake Folie bereitgestellt, welche zumindest in einem Volumenbereich unterhalb eines flächigen Bereichs vorzugsweise durch die gesamte Materialstärke opak ausgebildet ist. Besonders bevorzugt wird eine vollständig im gesamten Volumen opak ausgebildete Folie als Substrat verwendet. Zur Herstellung des Sicherheitselements bzw. eines Sicherheitsdokuments wird die opake oder zumindest in einem Volumenbereich opake Folie, welche das Substrat darstellt, mit weiteren Folien zu einem Dokumentkörper laminiert. Da beim Laminieren auf den Folienverbund im erwärmten Zustand große Drücke ausgeübt werden, ist es vorteilhaft, die transparenten Kanäle vor dem Laminieren mit einem transparenten Material zu füllen. Dieses kann beispielsweise dadurch erfolgen, dass das Material, welches eine ausreichende Viskosität aufweist, in die transparenten Kanäle beispielsweise eingerakelt wird.

Andere Verfahrensschritte zum Füllen der transparenten Kanäle können ebenfalls verwendet werden. Beispielsweise könnten auch Siebdruckverfahren oder andere Verfahren verwendet werden, solange eine ausreichende Befüllung mit transparentem Material erfolgt, welches eine ausreichende Inkompressibilität aufweist, um beim Laminieren zu verhindern, dass die Mikroperforationen aufgrund eines quer zu dem Richtungsvektor, welchem der entsprechende Mikrokanal zugeordnet ist, wirkenden Drucks während des Laminationsvorgangs verschlossen wird.

Zur weiteren Prozessierbarkeit kann es hilfreich sein, das Material zu fixieren. Das kann z.B. über ein UV- oder thermisch reaktives Füllmaterial geschehen, dass nach Befüllung entsprechend mittels UV-Strahlung oder thermisch fixiert wird.

Bei bevorzugten Ausführungsformen des Sicherheitselements sind somit die transparenten Kanäle mit einem transparenten Material zumindest teilweise, vorzugsweise vollständig ausgefüllt.

Den transparenten Kanälen kann eine Eintrittsseite und eine Austrittsseite zugeordnet werden und an einer Austrittsoberfläche, welches die den Austrittseiten der transparenten Kanäle benachbarte Oberfläche des Dokumentkörpers oder des Substrats ist, werden oder sind bei einer Ausführungsform Linsenelemente ausgebildet, die gemeinsam entlang der den jeweiligen Mikrokanälen zugeordneten Raumvektoren durch die Mikrokanäle durchtretendes Licht auf einem Schirm, welcher in einem vorgegebenen Abstand und in einer vorgegebenen Orientierung relativ zu der Austrittsoberfläche angeordnet ist, so abbilden, dass auf dem Schirm der mittels der Mikrokanäle gespeicherte Informationsgehalt in einer grafischen Darstellung wahrnehmbar ist. Hierdurch wird erreicht, dass das Sicherheitselement bzw. das Sicherheitsdokument bereits die zur Verifikation des Informationsgehalts der gespeicherten Information notwendige Abbildungsoptik umfasst. Für eine Verifikation ist es nun nur noch erforderlich, eine geeignete Lichtquelle auf der den Eintrittsseiten der Kanäle zugewandten Oberfläche des Substrats bzw. Sicherheitsdokuments bereitzustellen, welche in der Lage ist, Licht zur Verfügung zu stellen, so dass durch sämtliche Kanäle jeweils Licht entsprechend der den Kanälen zugeordneten Raumvektoren fällt, um dann auf einem zusätzlich notwendigen Schirm, der in einem vorgegebenen Abstand vorzugsweise parallel orientiert zu der Austrittsoberfläche des Sicherheitselements bzw. Wertdokuments angeordnet wird, eine grafische Darstellung zu erhalten.

Vorzugsweise umfasst das Bereitstellen der zu speichernden Information in einem Satz von Orientierungen das Bereitstellen des zu speichernden Informationsgehalts in Form einer grafischen Darstellung und ein Berechnen einer Orientierung für jeden der Bildpunkte, die zum Darstellen des grafisch wahrnehmbaren Informationsgehalts notwendig sind, wobei jeder Bildpunkt als Punkt in einer Fokalebene einer Sammellinse vorgegebener Brennweite aufgefasst wird. Die sich für einen Bildpunkt ergebende Orientierung stellt eine Raumrichtung dar, unter der Licht einer im Unendlichen befindlichen Lichtquelle in Form paralleler Lichtstrahlen auf die als Sammellinse ausgebildete Abbildungsoptik fallen würde und in der Fokalebene der Sammellinse in einem Punkt fokussiert den entsprechenden Bildpunkt ausbilden würde. In dem opaken Substrat stellen die transparenten Kanäle somit idealisiert für jeden Bildpunkt die Strahlen einer im Unendlichen befindenden Punktlichtquelle dar, die durch die entsprechende Orientierung repräsentiert ist. Jeder Bildpunkt entspricht somit einer Orientierung, so dass man einen Satz von Orientierungen bzw. Richtungsvektoren erhält, welche diese Orientierungen repräsentieren. Um eine möglichst große Lichtintensität bei der Abbildung zu erhalten, ist es daher vorteilhaft, für jede der Orientierungen mehrere transparente Mikrokanäle auszubilden, deren Raumvektoren kollinear zu der entsprechenden Orientierung sind.

Es versteht sich, dass die Abmessungen der Querschnittsflächen der Mikrokanäle vorzugsweise geringer als eine Materialstärke des opaken Substrats gewählt werden, um eine möglichst hohe Winkelselektivität oder Richtungsselektivität des durch die Mikrokanäle hindurchtretenden Lichts zu erhalten. Je kleiner der Querschnitt der Mikrokanäle im Verhältnis zu ihrer Länge durch das Substrat ist, desto höher ist eine Richtungsselektion des entsprechenden transparenten Kanals. Im Gegenzug verringert sich jedoch die durch den entsprechenden Kanal transmittierte Lichtmenge, so dass ein Kompromiss hinsichtlich Richtungsselektivität und transmittierter Lichtmenge gefunden werden muss. Zu beachten ist hierbei, dass die für die Orientierung transmittierte Lichtmenge mit der Anzahl der Mikrokanäle zunimmt, die dieser Orientierung zugeordnet sind und deren zugeordnete Richtungsvektoren somit kollinear zu der Orientierung bzw. dem Richtungsvektor sind, der die Orientierung angibt bzw. charakterisiert.

Bei einer bevorzugten Ausführungsform wird oder ist das Substrat mit mindestens einer weiteren Substratschicht zu einem Dokumentkörper laminiert und in der mindestens einen weiteren Substratschicht die vorgegebene Abbildungsoptik ausgebildet.

Bei einer bevorzugten Ausführungsform wird oder ist die Abbildungsoptik in Form von Linsenelementen ausgebildet, wobei die Linsenelemente gemeinsam die Abbildungseigenschaft einer Sammellinse bereitstellen. Jedes an der Oberfläche der weiteren Substratschicht ausgebildete Linsenelement lenkt somit das im Bereich des Linsenelements durch die weitere Substratschicht tretende Licht so ab, wie dies ein Oberflächenelement der Sammellinse tun würde. Vorzugsweise sind die Linsenelemente so ausgebildet, dass diese gemeinsam eine Abbildungseigenschaft einer Sammellinse darstellen, deren Zentralebene parallel zu einer Austrittsoberfläche der weiteren Substratschicht orientiert ist und deren Zentralachse im Bereich eines Flächenzentrums einer Projektion des zumindest einen ausgedehnten opaken Volumenbereichs auf die Eintrittsoberfläche der Substratschicht ist. Erstreckt sich die Projektion des Volumenbereichs, in dem die transparenten Kanäle ausgebildet sind, nicht über eine gesamte Oberfläche des Sicherheitselements bzw. Sicherheitsdokuments, so verläuft die Zentralachse vorzugsweise durch einen Mittelpunkt bzw. geometrischen Schwerpunkt des Volumenbereichs, in dem die transparenten Kanäle ausgebildet sind. Die Orientierung der Zentralachse ist hierbei vorzugsweise kollinear zu einer Oberflächennormale des opaken Substrats bzw. des Sicherheitselements oder Sicherheitsdokuments.

Um Licht einer ausreichenden Lichtstärke und unter den benötigten Orientierungen, welche mit den durch die Richtungsvektoren vorgegebenen Raumrichtungen korrespondieren, bereitzustellen, ist bei einer Ausführungsform der Erfindung vorgesehen, dass das zumindest in einem Volumenbereich opake Substrat so in einen Dokumentkörper integriert wird, dass auf einer den Eintrittsseiten der transparenten Kanäle zugewandten Seite des opaken Substrats mindestens eine Lichtquelle in dem Sicherheitsdokument angeordnet ist. Die Lichtquelle kann beispielsweise als Leuchtdiode, beispielsweise organische Leuchtdiode, als Leuchtdiodenarray oder in Form eines andersartig ausgebildeten Displays ausgebildet sein. Bei wieder einer anderen Ausführungsform kann vorgesehen sein, dass Lumineszenzfarbstoffe in einer Substratschicht angeordnet sind, welche einer Eintrittsoberfläche des Substrats zugewandt ist, wobei die Eintrittsoberfläche des Substrats, in dem die transparenten Kanäle ausgebildet sind, jene Oberfläche ist, der die Eintrittsseiten der transparenten Kanäle zugewandt sind.

Bei einigen Ausführungsformen kann vorgesehen sein, dass die Lichtquelle, welche mehrere Leuchtmittel umfassen kann, oder Lichtquellen zu einer äußeren Oberfläche hin durch eine opake Schicht verdeckt sind. Hierdurch ist es nicht möglich, die Lichtquelle im Inneren des Dokuments von außen visuell wahrzunehmen. Dies erschwert eine Fälschung oder eine Manipulation weiter, da eine Einbringung von zusätzlichen transparenten Kanälen in das Substrat von außen in der Weise, dass diese auf ein der im Innern beispielsweise als Punktlichtquelle ausgebildetes Leuchtmittel hin orientiert sind, weiter erschwert wird.

Nachfolgend wird die Erfindung unter Bezugnahme auf eine Zeichnung näher erläutert. Hierbei zeigen:
- Fig. 1: eine schematische Ansicht einer ersten Ausführungsform eines Sicherheitselements in einer Verifikationssituation;
- Fig. 1a: eine schematische perspektivische Ansicht eines Ausschnitts des Substrats des Sicherheitselements;
- Fig. 2: eine schematische Ansicht einer weiteren Ausführungsform eines Sicherheitselements in einer Verifikationssituation, wobei das Sicherheitselement eine zur Verifikation benötigte Abbildungsoptik umfasst;
- Fig. 3: eine schematische Ansicht einer Ausführungsform eines Sicherheitsdokuments in einer Verifikationssituation, wobei das Sicherheitsdokument eine Lichtquelle umfasst;
- Fig. 4: eine schematische Ansicht noch einer weiteren Ausführungsform eines Sicherheitsdokuments in einer Verifikationssituation, wobei das Sicherheitsdokument einer Lichtquelle mit mehreren Leuchtmitteln umfasst, und
- Fig. 5: ein schematisches Ablaufdiagramm eines Herstellungsverfahrens.

In Fig. 1 ist schematisch ein Substrat 1 dargestellt. Dieses ist im dargestellten Beispiel in seinem gesamten Volumen opak für Licht in einem vorgegebenen Wellenlängenbereich, beispielsweise im sichtbaren Wellenlängenbereich ausgebildet. In dem Substrat 1 sind transparente Kanäle 2.1 bis 2.n ausgebildet, die das opake Substrat als Durchgangslöcher vollständig durchdringen. Bei dem Substrat handelt es sich vorzugsweise um ein Kunststoffmaterial. Die transparenten Kanäle werden bei einer bevorzugten Ausführungsform mittels eines Lasers als Mikrokanäle ausgebildet. Jedem der transparenten Kanäle 2.1 bis 2.n ist ein Raumvektor 4.1 bis 4.n zugeordnet. Ein Raumvektor 4.1 bis 4.n gibt zum einen eine Richtung des Mikrokanals, beispielsweise in Form eines Raumwinkels, welcher durch die Winkelkomponenten α, p angegeben ist, bezüglich einer Oberflächennormale 9 des Substrats 1 an. Darüber hinaus umfasst ein Raumvektor 4.1 bis 4.n eine Angabe, welche beispielsweise einen Fußpunkt 10.1 bis 10.n des Raumvektors in einer Ebene einer Eintrittsoberfläche 11 des Substrats 1 angibt. Ein Raumvektor 4.1 bis 4.n charakterisiert somit eine Lage und Orientierung des transparenten Kanals 2.1 bis 2.n, dem dieser Raumvektor 4.1 bis 4.n zugeordnet ist.

Den transparenten Kanälen 2.1 bis 2.n ist jeweils eine Eintrittsseite 12.1 bis 12.n an der Eintrittsoberfläche 11 des Substrats 1 sowie eine Austrittsseite 13.1 bis 13.n an einer Austrittsoberfläche 14 des Substrats 1 zugeordnet. Die transparenten Kanäle 2.1 bis 2.n sind so ausgestaltet, dass sie einen Durchtritt durch das Substrat 1 jeweils von Licht begünstigen, welches entlang des Raumvektors 4.1 bis 4.n durch das Substrat 1 hindurchtritt, welcher dem entsprechenden transparenten Kanal 2.1 bis 2.n zugeordnet ist. Ein Lichtdurchtritt hiervon abweichender Richtungen wird durch die transparenten Kanäle 2.1 bis 2.n möglichst weitestgehend unterbunden. Dies bedeutet, dass jeder der transparenten Kanäle 2.1 bis 2.n vorzugsweise jeweils nur Licht entlang einer Raumrichtung, welche durch den dem transparenten Kanal 2.1 bis 2.12 zugeordneten Raumvektors 4.1 bis 4.n vorgegeben ist, gestattet. Es versteht sich, dass aufgrund einer endlichen Ausdehnung quer zu der durch den entsprechenden Raumvektor 4.1 bis 4.n vorgegebenen Richtung im Verhältnis zur Länge des entsprechenden transparenten Kanals 2.1 bis 2.n parallel zu der durch den zugeordneten Raumvektor 4.1 bis 4.n vorgegebenen Richtung eine Winkelselektivität des entsprechenden transparenten Kanals 2.1 bis 2.n nur mehr oder weniger stark ist. Je größer das Verhältnis von der Länge des transparenten Kanals zu der Querschnittsfläche des transparenten Kanals ist, desto größer ist die Richtungsselektivität des entsprechenden transparenten Kanals.

Über die Gesamtheit der transparenten Kanäle 2.1 bis 2.n ist in dem Substrat 1 eine Information gespeichert. Um diese verifizieren bzw. erfassen zu können, wird das Substrat 1 mit einer geeigneten Lichtquelle 6 beleuchtet, so dass möglichst durch alle transparenten Kanäle 2.1 bis 2.n Licht entlang des jeweils zugeordneten Raumvektors 4.1 bis 4.n durch das opak ausgebildete Substrat 1 hindurchtritt. Das Licht tritt somit über die Eintrittsoberfläche des Substrats in die transparenten Kanäle 2.1 bis 2.n ein und somit an den Eintrittsseiten 12.1 bis 12.n in die entsprechenden Kanäle 2.1 bis 2.n ein und an den Austrittsseiten 13.1 bis 13.n aus der Austrittsoberfläche 14 des Substrats 1 wieder aus. Zur Verifikation wird das austretende Licht bzw. die Lichtstrahlen 15.1 bis 15.n auf eine als Abbildungsoptik dienende Sammellinse 7 geführt. In einer Brennebene der Sammellinse 7 ist ein Schirm 8 angeordnet, welcher vorzugsweise parallel zur Austrittsoberfläche 14 des Substrats 1 orientiert ist. Lichtstrahlen 15.1 bis 15.n, welche dieselbe Orientierung aufweisen, d.h. deren transparente Kanäle durch Raumvektoren 4.1 bis 4.n charakterisiert sind, welche zueinander kollinear sind, werden auf dem Schirm 8 in demselben Bildpunkt 16.1 bis 16.k abgebildet. Zu jedem Bildpunkt 16.1 bis 16.k muss somit mindestens ein transparenter Kanal 2.1 bis 2.n existieren, dessen Orientierung, d.h. dessen Winkelkoordinaten α, β, bezüglich einer Oberflächennormale 9 der Eintrittsoberfläche 11 des Substrats 1 mit jener Orientierung von Licht korrespondiert, das in dem Bildpunkt in der Fokalebene abgebildet wird. Anders ausgedrückt bedeutet dies, dass zu jedem Bildpunkt 16.1 bis 16.k auf dem Schirm 8 genau eine Orientierung bzw. ein Richtungsvektor 3.1 bis 3.k existiert. Licht oder Lichtstrahlen 15.1 bis 15.n, welches oder welcher kollinear oder parallel zu dem entsprechenden Richtungsvektor 3.1 bis 3.k aus dem Substrat austritt oder austreten, wird durch die Sammellinse 7 auf den entsprechenden Bildpunkt 16.1 bis 16.k abgebildet. Dies bedeutet, dass unabhängig von der Anordnung, d.h. einer Position des Fußpunkts 10.1 bis 10.n des entsprechenden transparenten Kanals 2.1 bis 2.n nur dessen Orientierung einen Einfluss darauf hat, in welchem Bildpunkt 16.1 bis 16.k durch diesen transparenten Kanal 2.1 bis 2.n hindurchtretendes Licht 15.1 bis 15.n auf dem Schirm abgebildet wird. Ein durch die Bildpunkte 16.1 bis 16.k auf dem Schirm 8 vorgegebener Informationsgehalt ist somit durch einen Satz von Orientierungen, welche beispielsweise durch Richtungsvektoren 3.1 bis 3.k angegeben sind, vollständig charakterisiert. Die Anzahl der zu einer Orientierung zugeordneten transparenten Kanäle 2.1 bis 2.n legt lediglich eine Lichtmenge und somit eine Helligkeit des entsprechenden Bildpunktes fest, sofern für jeden der transparenten Kanäle der zugehörige Transmissionswert identisch ist. Das Substrat 1 stellt somit ein Sicherheitselement 20 dar.

In Fig. 1a ist schematisch ein Volumenausschnitt eines Substrats 1 ähnlich zu dem nach Fig. 1 perspektivisch dargestellt. Gleiche technische Merkmale sind in allen Figuren mit denselben Bezugszeichen gekennzeichnet. Gezeigt ist ein Kanal 2.n, der durch einen zugeordneten Raumvektor 4.n definiert ist. Mit dem Substrat 1 ist ein Koordinatensystem 24 gekoppelt. Die x-Richtung und die y-Richtung des kartesischen Koordinatensystems 24 liegen in der Eintrittsoberfläche 11 der Substratschicht 1. Die z-Richtung weist in die Substratschicht hinein. Der Kanal ist durch die Koordinaten xₙ, yₙ des Fußpunktes 10.n des Raumvektors 4.n in der Eintrittsoberfläche 11 und die Winkel αₙ und ρₙ charakterisiert. Der Winkel αₙ gibt den Winkel einer Mittelachse 25 einer Kanalprojektion 26 in die x-z-Ebene gemessen gegen die z-Richtung an. Entsprechend gibt ρₙ den Winkel einer Mittelachse 27 einer Kanalprojektion 28 in die y-z-Ebene gemessen gegen die z-Richtung an. Es wird angemerkt, dass abweichend zu den übrigen Figuren die x-y-Ebene des Koordinatensystems 24 hier mit der Eintrittsoberfläche des Substrats 1 zusammenfällt, während in den übrigen Figuren die x-y-Ebene mit der Bildebene zusammenfällt. Es ergibt sich, dass die Festlegung willkürlich gewählt werden kann.

In Fig. 2 ist eine weitere Ausführungsform eines Sicherheitselements 20 dargestellt, bei dem die Abbildungsoptik bereits in das Sicherheitselement 20 integriert ist. Gleiche technische Merkmale sind in allen Figuren mit denselben Bezugszeichen versehen.

Die Ausführungsform nach Fig. 2 unterscheidet sich dadurch, dass das Substrat 1 an der Austrittsoberfläche 14 mit einer weiteren Substratschicht 21 verbunden ist. Die Verbindung wird beispielsweise in einem Laminationsschritt ausgebildet. Hierbei wird eine von der Austrittsoberfläche 14 abgewandte äußere Oberfläche 22 der weiteren Substratschicht strukturiert, dass diese abschnittsweise Linsenelemente 23 einer Sammellinse analog zu der Sammellinse 7 nach Fig. 1 umfasst. Die einzelnen Linsenelemente 23 stellen gemeinsam die Abbildungsoptik dar, welche die aus den transparenten Kanälen 2.1 bis 2.n austretenden Lichtstrahlen 15.1 bis 15.n auf die Bildpunkte 16.1 bis 16.k auf dem Schirm 8 abbildet. Eine Hauptebene 17 (vergleiche Fig. 1) der Linse ist hierbei parallel zu der Eintritts- bzw. Austrittsoberfläche 14 des Substrats 1 orientiert. Eine Zentralachse 18 der Abbildungsoptik ist vorzugsweise mittig bezüglich jenes Bereichs 19 orientiert, in dem die transparenten Kanäle 2.1 bis 2.n in dem Substrat 1 ausgebildet sind. Bei Ausführungsformen, bei denen das Substrat nicht entlang seiner gesamten flächigen Ausdehnung opak ausgebildet ist, ist das Substrat zumindest in dem Bereich 19, in dem die Kanäle ausgebildet sind, entlang der gesamten Erstreckung senkrecht zur Eintrittsoberfläche 11 opak ausgebildet.

Die Ausführungsform nach Fig. 2 bietet den Vorteil, dass zur Verifikation keine getrennt ausgebildete Abbildungsoptik benötigt wird. Zur Verifikation sind lediglich eine geeignete Lichtquelle sowie ein Schirm notwendig, der in der Fokalebene angeordnet wird, die durch die in Form von Linsenelementen 23 ausgebildete Abbildungsoptik festgelegt ist.

In Fig. 3 ist eine Ausführungsform eines Sicherheitsdokuments 30 schematisch dargestellt, in welches ein Substrat 1 gemäß Fig. 1 integriert ist. Angrenzend an die Eintrittsoberfläche 11 des Substrats 1 ist eine zusätzliche Substratschicht angeordnet, welche transparent oder diffus streuend ausgebildet ist. In dieser zusätzlichen Substratschicht 31 oder an einer Grenzfläche zu noch einer weiteren Substratschicht 32 ist eine Lichtquelle 6 in dem Sicherheitsdokument 30 ausgebildet. Hierbei kann es sich beispielsweise um eine Leuchtdiode, beispielsweise eine organische Leuchtdiode, handeln. Handelt es sich um eine Punktlichtquelle, so ist es vorteilhaft, wenn die zusätzliche Substratschicht 31 diffus streuend ausgebildet ist, da hierdurch sichergestellt wird, dass in jedem der transparenten Kanäle 2.1 bis 2.n Licht parallel zu dem Raumvektor 4.1 bis 4.n einfällt, der dem entsprechenden Kanal 2.1 bis 2.n zugeordnet ist. Die noch weitere Substratschicht 32 ist bei bevorzugten Ausführungsformen opak ausgebildet, so dass eine Verifikation des Sicherheitsmerkmals, welches durch die in den transparenten Kanälen gespeicherte Information ausgebildet ist, nur verifiziert werden kann, sofern die Lichtquelle 6 aktiviert wird. Hierzu können in dem Sicherheitsdokument an geeigneter Stelle, beispielsweise durch die noch weitere Substratschicht 32 hindurch Zuleitungen zu der Lichtquelle 6 und elektrische Kontakte ausgebildet sein, welche hier aus Vereinfachungsgründen nicht dargestellt sind.

In Fig. 4 ist noch eine weitere Ausführungsform eines Sicherheitsdokuments 30 ähnlich zu dem nach Fig. 3 dargestellt. Die Ausführungsform unterscheidet sich dadurch, dass die Lichtquelle mit mehreren Leuchtmitteln in Form eines Arrays, beispielsweise eines Leuchtdiodenarrays, ausgebildet ist. Hierdurch kann eine bessere Ausleuchtung der Mikrokanäle erreicht werden. Bei geeigneter Ausgestaltung kann erreicht werden, dass in einer Verlängerung der durch den jeweiligen Raumvektor 4.1 bis 4.n vorgegebenen Durchtrittsrichtung eines jeden der transparenten Kanäle 2.1 bis 2.n eines der Leuchtmittel 33 angeordnet ist. Hierdurch kann die Lichtmenge, welche durch die transparenten Kanäle 2.1 bis 2.n transmittiert wird, deutlich erhöht werden, welches eine Verifikation deutlich vereinfacht.

Die in den Fig. 1, 3 und 4 dargestellten Ausführungsformen können am einfachsten mit einer Verifikationsvorrichtung verifiziert werden, welche eine Abbildungsoptik, beispielsweise in Form der Sammellinse 7, und einen hierzu in deren Fokalebene angeordneten Schirm 8 umfasst. Vorzugsweise ist die Sammellinse 7 so ausgebildet, dass eine Oberseite 41 als Auflagefläche für das Sicherheitsdokument 30 bzw. das Sicherheitselement 20 dienen kann. Für eine Verifikation einer Ausführungsform nach Fig. 1 umfasst die Verifikationsvorrichtung 51 zusätzlich eine Lichtquelle 6. Diese kann als Punktlichtquelle ausgebildet sein oder mehrere Leuchtmittel und/oder einen Lichtstreuer umfassen, um eine möglichst flächige Lichtquelle bereitzustellen.

Bei den in Fig. 1 bis 4 dargestellten Ausführungsformen handelt es sich selbstverständlich lediglich um beispielhafte Ausführungsformen. So können Ausführungsformen vorgesehen werden, bei denen das Sicherheitsdokument ebenfalls die Abbildungsoptik ähnlich zu der Ausführungsform nach Fig. 2 umfasst. Ferner kann eine Folienanzahl und - ausgestaltung variiert sein, aus der ein Dokumentkörper gebildet wird.

Bei den Ausführungsformen nach Fig. 3 und 4 kann die Verifikationsvorrichtung eine Anregungs-/Aktivierungseinheit 52 umfassen, die die im Innern des Sicherheitsdokuments ausgebildete Lichtquelle 6 und gegebenenfalls deren Leuchtmittel 33 zur Lichterzeugung anregt. Dieses kann je nach Ausführung der Lichtquelle mittels elektromagnetischer Strahlung (im Falle einer Lumineszenslichtquelle oder bei einer mit einer Antenne ausgebildeten LED- oder OLED-Anordnung) oder mittels des Bereitstellens einer Spannung an nicht dargestellten Kontakten, beispielsweise bei einer elektrisch betriebenen Lichtquelle, insbesondere bei einer mit Kontakten versehenen LED oder OLED erfolgen, um nur einige Beispiele zu nennen.

Eine Herstellung eines beispielhaften als Sicherheitsdokument ausgebildeten Sicherheitselements wird anhand von Fig. 5 noch einmal exemplarisch erläutert. Zunächst werden zu speichernde Informationen bereitgestellt 61. Hierbei kann es sich beispielsweise um eine so genannte personalisierende Information handeln, d.h. eine Information, die eine Angabe über eine Person bereitstellt, der das Sicherheitselement bzw. hergestellte Sicherheitsdokument zugeordnet wird. Anschließend werden die zur Darstellung der zu speichernden Information notwendigen Bildpunkte einer grafischen Darstellung in Orientierungen bzw. Richtungsvektoren umgerechnet 62. Diese Verfahrensschritte stellen zusammen gemeinsam den Verfahrensschritt "Bereitstellen der Information in Form eines Satzes von Orientierungen" dar 63. Ferner wird ein opakes Substrat, beispielsweise in Form einer Folie, bereitgestellt 64. In dieses opake Substrat werden anschließend Mikrokanäle als transparente Kanäle vorzugsweise mittels Laserstrahlung eingebracht 65. Um eine ungewollte Verschmutzung der Mikrokanäle zu vermeiden und/oder (wie im hier dargestellten Ausführungsbeispiel) um bei einer Lamination mit weiteren Substratschichten zu einem Dokumentkörper eine Deformation der ausgebildeten Mikrokanäle insbesondere jener zu vermeiden, welche nicht senkrecht zur Oberfläche des opaken Substrats orientiert sind, ist es vorteilhaft, die Mikrokanäle mit einem nicht komprimierbaren Material, beispielsweise transparentem Polymermaterial, zu verfüllen 66. Dies kann beispielsweise mittels Einrakeln oder auch eines Siebdruckverfahrens oder anderen Verfahren, beispielsweise einen Tintenstrahldruck, ausgeführt werden, welche es ermöglichen, die Mikrokanäle mit einem entsprechenden Material zu verfüllen. Um das Sicherheitsmerkmal, welches ausgebildet wird, in ein Sicherheitsdokument zu integrieren, ist es, wie bereits erwähnt, vorteilhaft, wenn das opake Substrat mit weiteren Folien zu einem Dokumentkörper zusammengefügt wird. Hierfür werden weitere Substratschichten bereitgestellt 67. Anschließend wird das opake Substrat, in dem die Mikrokanäle ausgebildet sind, welche mit einem transparenten Material verfüllt sind, mit den weiteren Folien bzw. Substratschichten zusammengefügt. Hierzu werden die Substratschichten zunächst zusammengetragen 68, wobei beispielsweise auch eine Lichtquelle mit einem oder mehreren Leuchtmitteln eingefügt werden kann 69. Anschließend wird das Zusammenfügen dadurch abgeschlossen, dass die Substratschichten unter Anwendung von Temperatur und Druck miteinander zu einem Dokumentkörper laminiert werden 70. Hierbei oder anschließend können in einer äußeren Substratschicht Linsenelemente ausgebildet werden, welche eine Abbildungsoptik ausbilden 71.

Es versteht sich für den Fachmann, dass hier lediglich ein beispielhaftes Verfahren beschrieben ist. Einzelne Verfahrensschritte, beispielsweise das Zusammenfügen mit weiteren Substratschichten, zum Integrieren einer Lichtquelle oder ein Ausbilden von Linsenelementen können unterbleiben, um einfache Ausführungsformen des Sicherheitselements zu fertigen.

Die in den einzelnen Ausführungsformen beschriebenen Merkmale können in beliebiger Kombination verwendet werden, um die Erfindung auszuführen.

### Bezugszeichenliste

- 1: Substrat
- 2.1 - 2.n: transparente Kanäle
- 3.1 - 3.k: Richtungsvektoren
- 4.1 - 4.n: Raumvektoren
- 6: Lichtquelle
- 7: Sammellinse
- 8: Schirm
- 9: Oberflächennormale
- 10.1 - 10.n: Fußpunkte der Raumvektoren
- 11: Eintrittsoberfläche
- 12.1 - 12.n: Eintrittsseiten
- 13.1 - 13.n: Austrittsseiten
- 14: Austrittsoberfläche
- 15.1 - 15.n: Lichtstrahlen
- 16.1 - 16.k: Bildpunkte
- 17: Hauptebene der Sammellinse
- 18: Zentralachse der Sammellinse
- 19: Bereich, in dem transparente Kanäle ausgebildet sind
- 20: Sicherheitselement
- 21: weiteres Substrat
- 22: äußere Oberfläche
- 23: Linsenelemente
- 24: Koordinatensystem
- 25: Mittelachse
- 26: Kanalprojektion (x-z-Ebene)
- 27: Mittelachse
- 28: Kanalprojektion (y-z-Ebene)
- 30: Sicherheitsdokument
- 31: zusätzliche Substratschicht
- 32: noch weitere Substratschicht
- 33: Leuchtmittel
- 41: Oberseite
- 51: Verifikationsvorrichtung
- 52: Anregungs-/Aktivierungseinheit
- 61 - 71: Verfahrensschritte

## Patentansprüche

1. Verfahren zum Herstellen eines Sicherheitselements (20), insbesondere für ein Sicherheitsdokument (30), umfassend die Schritte:
Bereitstellen eines Substrats, das zumindest in einem zusammenhängenden Volumenbereich opak für Licht ausgebildet ist,
Bereitstellen einer zu speichernden Information in Form eines Satzes von Orientierungen,
Speichern der Information in dem Substrat (1), indem transparente Kanäle (2.1 bis 2.n) in dem opaken Substrart (1) innerhalb des opaken Volumenbereichs ausgebildet werden,
so dass jeder der Orientierungen mindestens einer der transparenten Kanäle (2.1 bis 2.n) zugeordnet ist, vorzugsweise jeder der Orientierungen jeweils mehrere der transparenten Kanäle (2.1 bis 2.n) zugeordnet sind, wobei jeder der Kanäle (2.1 bis 2.n) jeweils einen Durchtritt von Licht entlang eines dem jeweiligen Kanal zugeordneten Raumvektors (4.1 bis 4.n) begünstigt, vorzugsweise ausschließlich entlang des dem jeweiligen Kanal zugeordneten Raumvektors (4.1 bis 4.n) zulässt,
der kollinear zu der Orientierung ist, der der jeweiligen transparente Kanal zugeordnet ist, wobei die transparenten Kanäle so ausgebildet werden, dass diese Lichtausbreitungsrichtungen vorgeben, welche in ihrer Gesamtheit die zu speichernde Information speichern und mittels einer Abbildungsoptik in eine grafisch wahrnehmbare Darstellung überführt werden können, aus der der Informationsgehalt der gespeicherten Information erfasst werden kann, wobei das an Oberflächen des opaken Substrats (1) entstehende Perforationsmuster nicht unmittelbar den Informationsgehalt der gespeicherten Information darstellt.

2. Verfahren nach Anspruch 1, **dadurch gekennzeichnet, dass** die transparenten Kanäle (2.1 bis 2.n) mittels Laserstrahlung in Form von Mikrokanälen in dem opaken Volumenbereich des Substrats (1) ausgebildet werden.

3. Verfahren nach Anspruch 1 oder 2, **dadurch gekennzeichnet, dass** das zumindest in einem Volumenbereich opake Substrat (1) als Folie bereitgestellt wird, und das Substrat (1) mit weiteren Folien zu einem Dokumentkörper laminiert wird.

4. Verfahren nach einem der vorangehenden Ansprüche, **dadurch gekennzeichnet, dass** die transparenten Kanäle (2.1 bis 2.n) vor dem Laminieren mit einem transparenten Material gefüllt werden.

5. Verfahren nach einem der vorangehenden Ansprüche, **dadurch gekennzeichnet, dass** den transparenten Kanälen (2.1 bis 2.n) eine Eintrittsseite (12.1 bis 12.n) und eine Austrittseite (13.1 bis 13.n) zu geordnet ist und an einer Austrittsoberfläche (14), welches die den Austrittsseiten (13.1 bis 13.n) benachbarte Oberfläche des Dokumentkörpers oder des Substrats (1) ist, Linsenelemente (23) ausgebildet werden, die ausgebildet sind, gemeinsam entlang der den jeweiligen Mikrokanälen (2.1 bis 2.n) zugeordneten Raumvektoren (4.1 bis 4.n) durch die Mikrokanäle durchtretendes Licht auf einem Schirm (8), der in einem vorgegebenen Abstand und in einer vorgegebenen Orientierung relativ zu der Austrittsoberfläche (14) angeordnet ist, so abzubilden, dass auf dem Schirm (8) der mittels der Mikrokanäle (2.1 bis 2.n) gespeicherte Informationsgehalt in der grafischen Darstellung wahrnehmbar ist.

6. Verfahren nach einem der vorangehenden Ansprüche, **dadurch gekennzeichnet, dass** das Bereitstellen der zu speichernden Information ein Berechnen einer Orientierung für jeden der Bildpunkte (16.1 bis 16.n) umfasst, der zum Darstellen des grafisch wahrnehmbaren Informationsgehalts notwendig ist, wobei jeder Bildpunkt (16.1 bis 16.n) als Punkt in einer Fokalebene einer Sammellinse vorgegebener Brennweite aufgefasst wird.

7. Sicherheitselement (20) für ein Sicherheitsdokument (30) umfassend ein Substrat (1) das zumindest in einem zusammenhängenden Volumenbereich opak für Licht ausgebildet ist;
wobei innerhalb des opaken Volumenbereichs des Substrats (1) transparente Kanäle (2.1 bis 2.n) zur Speicherung einer Information ausgebildet sind,
**dadurch gekennzeichnet, dass**
die transparenten Kanäle (2.1 bis 2.n) so ausgebildet sind, dass jeder der Kanäle (2.1 bis 2.n) jeweils einen Durchtritt von Licht entlang eines dem transparenten Kanal (2.1 bis 2.n) zugeordneten Raumvektors (4.1 bis 4.n) begünstigt, vorzugsweise ausschließlich entlang des dem transparenten Kanal (2.1 bis 2.n) zugeordneten Raumvektors (4.1 bis 4.n) zulässt, wobei die Kanäle (2.1 bis 2.n) so ausgebildet sind, dass entlang der Raumvektoren (4.1 bis 4.n) durch die transparenten Kanäle (2.1 bis 2.n) des Substrats (1) hindurchtretendes Licht mittels einer vorgegebenen Abbildungsoptik auf einem in einer vorgegebenen Orientierung zu der Abbildungsoptik angeordneten Schirm (8) in eine grafische Darstellung abbildbar ist, so das ein Informationsgehalt der gespeicherten Information aus der grafisch Darstellung erfasst werden kann, wobei das an Oberflächen des opaken Substrats (1) entstandene Perforationsmuster nicht unmittelbar den Informationsgehalt der gespeicherten Information darstellt.

8. Sicherheitselement (20) nach Anspruch 7, **dadurch gekennzeichnet, dass** die transparenten Kanäle (2.1 bis 2.n) als Mikrokanäle ausgebildet sind.

9. Sicherheitselement (20) nach Anspruch 7 oder 8, **dadurch gekennzeichnet, dass** das Substrat (1) mit mindestens einer weiteren Substratschicht (21) zu einem Dokumentkörper laminiert ist und in der mindestens einen weiteren Substratschicht (21) die vorgegebene Abbildungsoptik ausgebildet ist.

10. Sicherheitselement (20) nach Anspruch 9, **dadurch gekennzeichnet, dass** die Abbildungsoptik in Form von Linsenelementen (23) ausgebildet ist.

## Claims

1. Method for producing a security element (20), in particular for a security document (30), comprising the steps:
providing a substrate, which is opaque to light at least in one continuous three-dimensional zone,
providing information to be stored in the form of a set of orientations,
storing the information in the substrate (1), by forming transparent channels (2.1 to 2.n) in the opaque substrate (1) within the opaque three-dimensional zone,
such that at least one of the transparent channels (2.1 to 2.n) is associated with each of the orientations, preferably that in each case a plurality of the transparent channels (2.1 to 2.n) are associated with each of the orientations,
wherein each of the channels (2.1 to 2.n) facilitates the travel of light along one spatial vector (4.1 to 4.n) associated with the respective channel,
preferably allowing light to travel exclusively along the spatial vector (4.1 to 4.n) associated with the respective channel and running collinear to the orientation with which the respective channel is associated, wherein the transparent channels are formed in such a way that these light propagation directions, which in their entirety store the information which is to be stored,
and can be transferred to by means of imaging optics into a graphically perceptible representation, from which the information content of the stored information can be acquired, wherein the perforation pattern occurring at surfaces of the opaque substrate (1) does not directly represent the information content of the stored information.

2. Method according to claim 1, **characterised in that** the transparent channels (2.1 to 2.n) are formed by means of laser radiation in the form of microchannels in the opaque three-dimensional zone of the substrate (1).

3. Method according to claim 1 or 2, **characterised in that** the opaque substrate (1) being opaque at least in one three-dimensional zone is provided as a film, and the substrate (1) is laminated with further films to form a document body.

4. Method according to any one of the preceding claims, **characterised in that** the transparent channels (2.1 to 2.n) are filled before the lamination with a transparent material.

5. Method according to any one of the preceding claims, **characterised in that** an inlet side (12.1 to 12.n) and an outlet side (13.1 to 13.n) are to be associated with the transparent channels (2.1 to 2.n), and lens elements (23) are formed at an outlet surface (14), which is the surface of the document body or the substrate (1) adjacent to the outlet sides (13.1 to 13.n), which are formed jointly along the spatial vectors (4.1 to 4.n) associated to the respective microchannels (2.1 to 2,n), such as to project the light passing through the microchannels on a screen (8), which is arranged at a predetermined orientation relative to the outlet surface (14), and are to be formed in such a way that the information content stored by means of the microchannels (2.1 to 2.n) in the graphic representation can be observed on the screen (8).

6. Method according to any one of the preceding claims, **characterised in that** the provision of the information to be stored comprises a calculation of an orientation for each of the imaging points (16.1 to 16.n), which is necessary for the representation of the graphically observable information, wherein each image point (16.1 to 16.n) is acquired as a point in a focal plane of a collector lens of predetermined focal width.

7. Security element (20) for a security document (30) comprising:
a substrate (1), which is formed to be opaque to light at least in a cohesive three-dimensional zone;
wherein transparent channels (2.1 to 2.n) for the storage of information are formed within the opaque three-dimensional zone of the substrate (1),
**characterised in that**
the transparent channels (2.1 to 2.n) are formed in such a way that each of the channels (2.1 to 2.n) in each case facilitates a passage of light along a spatial vector (4.1 to 4.n) associated to the transparent channel (2.1 to 2.n),
preferably allowing light to travel exclusively along the spatial vector (4.1 to 4.n) associated with the transparent channel (2.1 to 2.n), wherein the channels (2.1 to 2.n) are formed in such a way that light which is passing along the spatial vectors (4.1 to 4.n) through the transparent channels (2.1 to 2.n) of the substrate (1) can be reproduced by means of predetermined imaging optics on a screen (8) arranged at a predetermined orientation to the imaging optics into a graphic representation, such that an information content of the stored information can be acquired from the graphic representation,
wherein the perforation pattern occurring at surfaces of the opaque substrate (1) does not directly represent the information content of the stored information.

8. Security element (20) according to claim 7, **characterized in that** the transparent channels (2.1 to 2.n) are formed as microchannels.

9. Security element (20) according to claim 7 or 8, **characterized in that** the substrate (1) is laminated with at least one further substrate layer (2) to form a document body, and the predetermined imaging optics are formed in the at least one further substrate layer (21).

10. Security element (20) according to claim 7, **characterized in that** the imaging optics are presented in the form of lens elements (23).

## Revendications

1. Procédé servant à fabriquer un élément de sécurité (20), en particulier pour un document de sécurité (30), comprenant les étapes suivantes consistant à :
fournir un substrat, qui est réalisé au moins dans une zone volumique contiguë de manière opaque à la lumière,
fournir une information à mémoriser sous la forme d'un jeu d'orientations,
mémoriser l'information dans le substrat (1) en réalisant des canaux (2.1 à 2.n) transparents dans le substrat (1) opaque dans la zone volumique opaque,
de sorte qu'au moins un des canaux (2.1 à 2.n) transparents est associé à chacune des orientations, de préférence que respectivement plusieurs des canaux (2.1 à 2.n) transparents soient associés à chacune des orientations,
sachant que chacun des canaux (2.1 à 2.n) favorise respectivement un passage de la lumière le long d'un vecteur spatial (4.1 à 4.n) associé au canal respectif, de préférence permette ledit passage de lumière exclusivement le long du vecteur spatial (4.1 à 4.n) associé au canal respectif, lequel vecteur spatial est colinéaire par rapport à l'orientation à laquelle est associé le canal transparent respectif, sachant que les canaux transparents sont réalisés de telle manière qu'ils prédéfinissent des sens de propagation de la lumière,
lesquels mémorisent dans leur globalité l'information à mémoriser et
peuvent être convertis, au moyen d'un système optique de reproduction, en une représentation graphique, à partir de laquelle il est possible de déterminer le contenu informatif de l'information mémorisée, sachant que les modèles de perforation obtenus au niveau des surfaces du substrat (1) opaque ne représentent pas directement le contenu informatif de l'information mémorisée.

2. Procédé selon la revendication 1, **caractérisé en ce que** les canaux (2.1 à 2.n) transparents sont réalisés, au moyen d'un rayonnement laser, sous la forme de microcanaux dans la zone volumique opaque du substrat (1).

3. Procédé selon la revendication 1 ou 2, **caractérisé en ce que** le substrat (1) opaque au moins au nombre de un dans une zone volumique est fourni sous la forme d'un film, et **en ce que** le substrat (1) comprenant d'autres films est laminé pour former un corps de document.

4. Procédé selon l'une quelconque des revendications précédentes, **caractérisé en ce que** les canaux (2.1 à 2.n) transparents sont remplis d'un matériau transparent avant le laminage.

5. Procédé selon l'une quelconque des revendications précédentes, **caractérisé en ce qu'**un côté d'entrée (12.1 à 12.n) et un côté de sortie (13.1 à 13.n) sont associés aux canaux (2.1 à 2.n) transparents, et **en ce que** des éléments formant des lentilles (23) sont réalisés au niveau d'une surface de sortie (14), qui est la surface du corps de document ou du substrat (1) adjacente aux côtés de sortie (13.1 à 13.n), lesdits éléments formant des lentilles étant réalisés pour reproduire conjointement le long des vecteurs spatiaux (4.1 à 4.n) associés aux microcanaux (2.1 à 2.n) respectifs, la lumière traversant les microcanaux, sur un écran (8) disposé à une distance prédéfinie et selon une orientation prédéfinie par rapport à la surface de sortie (14) de sorte que le contenu informatif mémorisé au moyen des microcanaux (2.1 à 2.n) peut être visualisé sur la représentation graphique, sur l'écran (8).

6. Procédé selon l'une quelconque des revendications précédentes, **caractérisé en ce que** le fait de fournir l'information à mémoriser inclut un calcul d'une orientation pour chacun des pixels (16.1 à 16.n), lequel est nécessaire à la représentation du contenu informatif pouvant être visualisé à l'aide d'un graphique, sachant que chaque pixel (16.1 à 16.n) est considéré comme un point dans un plan focal d'une lentille convergente d'une distance focale prédéfinie.

7. Elément de sécurité (20) pour un document de sécurité (30) comprenant un substrat (1) qui est réalisé de manière opaque à la lumière au moins dans une zone volumique contiguë,
sachant que des canaux (2.1 à 2.n) transparents sont réalisés aux fins de la mémorisation d'une information dans une zone volumique opaque du substrat (1),
**caractérisé en ce**
**que** les canaux (2.1 à 2.n) transparents sont réalisés de telle manière que chacun des canaux (2.1 à 2.n) favorise respectivement un passage de lumière le long d'un vecteur spatial (4.1 à 4.n) associé au canal (2.1 à 2.n) transparent, de préférence permette ledit passage de lumière exclusivement le long du vecteur spatial (4.1 à 4.n) associé au canal (2.1 à 2.n) transparent, sachant que les canaux (2.1 à 2.n) sont réalisés de telle manière que la lumière traversant les canaux (2.1 à 2.n) transparents du substrat (1) le long des vecteurs spatiaux (4.1 à 4.n) peut être reproduite, au moyen d'un système optique de reproduction prédéfinie, sur un écran (8) disposé dans une orientation prédéfinie par rapport au système optique de reproduction, dans une représentation graphique de sorte qu'un contenu informatif de l'information mémorisée peut être déterminé à partir de la représentation graphique, sachant que les modèles de perforation obtenus au niveau des surfaces du substrat (1) opaque ne représentant pas directement le contenu informatif de l'information mémorisée.

8. Elément de sécurité (20) selon la revendication 7, **caractérisé en ce que** les canaux (2.1 à 2.n) transparents sont réalisés sous la forme de microcanaux.

9. Elément de sécurité (20) selon la revendication 7 ou 8, **caractérisé en ce que** le substrat (1) comprenant au moins une autre couche de substrat (21) est laminé pour former un corps de document, et **en ce que** le système optique de reproduction est réalisé dans l'autre couche de substrat (21) au moins au nombre de une.

10. Elément de sécurité (20) selon la revendication 9, **caractérisé en ce que** le système optique de reproduction est réalisé sous la forme d'éléments formant des lentilles (23).
